# EUROPÄISCHE PATENTSCHRIFT

(11) **EP 1 907 689 B1**
(45) Veröffentlichungstag und Bekanntmachung des Hinweises auf die Patenterteilung: **25.03.2009**
(21) Anmeldenummer: 06762739.8
(22) Anmeldetag: 21.07.2006
(51) Int. Cl.: F02M 61/16, F02M 47/02

(54) **KRAFTSTOFFINJEKTOR**
FUEL INJECTOR
INJECTEUR DE CARBURANT

(30) Priorität: 28.07.2005 DE 102005035347
(43) Veröffentlichungstag der Anmeldung: 09.04.2008
(73) Patentinhaber: L'ORANGE GMBH, D-70435 Stuttgart (DE)
(72) Erfinder: CADAVID-GIRALDO, Ricardo, 70174 Stuttgart (DE); KERCKHOFF, Anton, 70191 Stuttgart (DE); KLEIBER, Stefan, 73463 Westhausen (DE); KOCH, Hans-Joachim, 72293 Glatten (DE); SCHEIBE, Wolfgang, 71642 Ludwigsburg-Poppenweiler (DE); WILDING, Ralph, 72293 Glatten (DE); ZIEGLER, Thomas, 73730 Esslingen/Neckar (DE)
(86) Internationale Anmeldenummer: PCT/EP2006/007187
(87) Internationale Veröffentlichungsnummer: WO 2007/012433

(56) Entgegenhaltungen:
- EP-A- 0 957 262
- WO-A-01/11222
- DE-A1- 10 037 388
- JP-A- 6 173 810

## Beschreibung

Die Erfindung betrifft einen Kraftstoffinjektor zum Einspritzen von in einem Kraftstoffspeicher unter hohem Druck vorgehaltenem Kraftstoff in den Brennraum einer Brennkraftmaschine nach dem Oberbegriff des Anspruchs 1.

Zum Einspritzen von Kraftstoff, der in einem Kraftstoffspeicher unter hohem Druck vorgehalten ist, in den Brennraum einer Brennkraftmaschine (Common-Rail-Einspritzsystem) sind Kraftstoffinjektoren bekannt. Solche Kraftstoffinjektoren haben typischerweise zwei hydraulische Flüssigkeitswege. Ein Hauptkanal führt vom Injektoreingang zur Einspritzdüse, ein zweiter Kanal zweigt an geeigneter Stelle vom Hauptkanal ab und führt zu einem Servoventil, mit dem der Steuerdruck des Steuerraums im Sinne eines Öffnens und Schließens der Düsennadel geschaltet wird.

Naturgemäß sind im Kraftstoff immer Partikel bis zu einer bestimmten Größe enthalten. Deshalb sind in vielen bekannten Injektoren eingangsseitig Filter oder andere Konstruktionselemente vorgesehen, die Partikel oberhalb einer für den Injektor schädlichen Größe zurückhalten.

Die zur Steuerung der Injektoren vorgesehenen Steuerventile sollen das zugeführte elektrische Steuersignal so schnell wie möglich in eine Änderung des Steuerdrucks umsetzen, je schneller das Ansprechverhalten der Ventile, desto besser.

Eine Steigerung der Schaltgeschwindigkeit wird unter anderem erreicht durch eine Verkleinerung des Hubes des Ventilstellgliedes, was natürlich bedeutet, dass Partikel, die größer sind als der Hub, durch den Ventilspalt nicht hindurchtreten können und sich in dem Ventilspalt einklemmen und dadurch die Funktion des Ventils stören.

Wenn die oben genannten eingangsseitigen Filter in Bezug auf die zulässige Partikelgröße weiter verfeinert werden, steigt zunehmend der Durchflusswiderstand mit entsprechend zunehmender Beeinträchtigung der hydraulischen Eigenschaften des Injektors.

Aus der WO 01/11222 A1 ist ein Kraftstoffinjektor zum Einspitzen von in einem Kraftstoffspeicher unter hohem Druck vorgehaltenem Kraftstoff in den Brennraum einer Brennkraftmaschine bekannt, der ein Injektorgehäuse, eine in dem Gehäuse längsverschieblich angeordnete Düsennadel und eine von der Düsennadel wahlweise zu öffnende Einspritzdüse, durch die der Kraftstoff in den Brennraum der Brennkraftmaschine einspritzbar ist, enthält. Ein mit der Düsennadel im Sinne eines wahlweisen Öffnens und Schließens der Einspritzdüse zusammenwirkender, vom Kraftstoffdruck beaufschlagter Steuerraum ist durch eine die Düsennadel umgebende Buchse begrenzt, die von dem zugeführten Kraftstoff umströmt wird und einen zum Steuerraum führenden Zulaufkanal freigibt. Aus der EP 0 957 262 A2 und aus der DE 100 37 388 A1 sind jeweils im Zulauf zur Steuerkammer eines Kraftstoffinjektors angeordnete Filter an sich bekannt.

Die Aufgabe der Erfindung ist es einen verbesserten Kraftstoffinjektor der vorausgesetzten Art zu schaffen. Insbesondere soll ein Kraftstoffinjektor geschaffen werden, welcher gegen in dem zugeführten Kraftstoff enthaltene Fremdkörperpartikel weitestgehend unempfindlich ist.

Die Aufgabe wird durch einen Kraftstoffinjektor mit den Merkmalen des Anspruchs 1 gelöst.

Vorteilhafte Weiterbildungen und Ausführungsformen des erfindungsgemäßen Kraftstoffinjektors sind in den Unteransprüchen angegeben.

Durch die Erfindung wird ein Kraftstoffinjektor für Brennkraftmaschinen, der in einem Düsenkörper eine axiale, vom Kraftstoff durchströmte Bohrung aufweist, geschaffen. Die Bohrung nimmt eine im Düsenkörper axial verschieblich geführte Düsennadel auf, die an ihrem einen Ende eine Sitzfläche im Düsenkörper besitzt, und die an ihrem anderen Ende eine auf dem Umfang der Düsennadel aufsitzende, relativ zur Düsennadel verschiebliche Buchse trägt. Die Buchse grenzt, federnd an der Düsennadel abgestützt; in Anlage gegen ein axial an den Düsenkörper anschließendes Bauteil des Kraftstoffinjektors einen Steuerraum ab, der über einen Zulaufkanal in der Buchse mit dem kraftstoffumströmten Raum auf der Außenseite der Buchse in Verbindung steht, und der einen von einem Steuerventil gesteuerten Ablaufkanal aufweist. Erfindungsgemäß ist an der Buchse ein Filter zur Filterung des über den Zulaufkanal zum Steuerraum strömenden Kraftstoffs vorgesehen.

Ein wesentlicher Vorteil der Erfindung ist es, dass der Steuerkreis zuverlässig vor Partikeln auch sehr geringer Größe geschützt wird, während die Strömung im Hauptkanal zur Einspritzdüse, die gegen größere Partikel deutlich weniger empfindlich ist, im wesentlichen unbeeinträchtigt bleibt.

Gemäß einer bevorzugten Ausführungsform der Erfindung ist der Filter am Umfang der Buchse vorgesehen.

Vorzugsweise ist der Filter den Umfang der Buchse umgebend ringförmig ausgebildet.

Gemäß einer bevorzugten Ausführungsform der Erfindung ist der Filter in Form der Mantelfläche eines Kreiszylinders ausgebildet.

Zweckmäßigerweise ist die Buchse mit zwei Abschnitten mit unterschiedlichen Umfängen ausgebildet und der Filter ist auf dem kleineren, im Umfang zurückgenommenen Durchmesser der Buchse angeordnet.

Vorzugsweise ist die Buchse im Bereich eines steueraumseitigen Abschnitts bis zum Rand gegenüber einem steuerraumabgewandten Abschnitt im Durchmesser zurückgenommen und der Durchmesserunterschied bildet eine radiale Stufe für die stirnseitige Anlage des Filters.

Vorzugsweise bildet der zurückgenommene Durchmesser eine den Filter aufnehmende Ausnehmung in Form einer umlaufenden ringförmigen Nut mit zwei radialen Stufen.

Gemäß einer bevorzugten Ausführungsform der Erfindung ist an der Buchse innerhalb des Filters weiterhin eine den durch den Filter hindurchtretenden Kraftstoffstrom aufnehmende Ausnehmung ausgebildet.

Vorzugsweise ist die Ausnehmung in Form einer umlaufenden ringförmigen Nut ausgebildet.

Vorzugsweise enthält der zum Steuerraum führende Zulaufkanal eine den Zustrom begrenzende Zulaufdrossel.

Gemäß einer bevorzugten Ausführungsform der Erfindung enthält der zum Steuerraum führende Zulaufkanal eine den Zustrom sammelnde Vorkammer.

Gemäß einer bevorzugten Ausführungsform der Erfindung ist der zum Steuerraum führende Zulaufkanal in der Buchse ausgebildet.

Gemäß einer anderen Ausführungsform der Erfindung ist der zum Steuerraum führende Zulaufkanal im Schaft der Düsennadel ausgebildet.

Der Filter kann durch ein Drahtgewebefilter oder ein Drahtgeflecht gebildet sein.

Der Filter kann durch ein Gewebelaminat gebildet sein.

Der Filter kann durch einen Sinterwerkstoff gebildet sein.

Der Filter kann durch ein Spaltfilter gebildet sein.

Der Filter kann durch ein Filter mit Löchern, insbesondere kreis-, ellipsen- oder polygonförmigen Löchern, gebildet sein.

Vorzugsweise ist der Filter durch Schweißen an der Buchse befestigt.

Gemäß einer bevorzugten Ausführungsform der Erfindung liegt der Filter im einzuspritzenden Kraftstoffstrom und ist dadurch selbstreinigend.

Im folgenden wird ein Ausführungsbeispiel des erfindungsgemäßen Kraftstoffinjektors anhand der Zeichnung erläutert.

Es zeigen:
Figur 1 eine teilweise Querschnittsdarstellung eines Kraftstoffinjektors gemäß einem ersten Ausführungsbeispiel der Erfindung;
Figur 2 eine Ansicht eines Details A aus Figur 1 und
Figur 3 eine Ausführungsvariante in einer Detailansicht entsprechend Figur 2.

In Figur 1 ist ein Teil eines Kraftstoffinjektors dargestellt, der zum Einspritzen von in einem nicht gezeigten Kraftstoffspeicher (Common-Rail) unter hohem Druck vorgehaltenem Kraftstoff vorgesehen ist. Der Kraftstoffinjektor umfasst ein nur teilweise dargestelltes Injektorgehäuse mit einem Düsenkörper 7, worin eine Düsennadel 6 längsverschieblich geführt angeordnet ist. Diese gibt unter Zusammenwirken mit einer an ihrem einen Ende vorgesehenen Sitzfläche im Düsenkörper 7 eine Einspritzdüse 13 zum Einspritzen des Kraftstoffs wahlweise frei. Der in dem Kraftstoffspeicher unter hohem Druck vorgehaltene Kraftstoff ist über einen in Form einer axial in dem Düsenkörper 7 verlaufenden Bohrung ausgebildeten Hochdruckkanal 8 einem die Spitze der Düsennadel 6 ringförmig umgebenden Düsenvorraum 14 zuführbar. Die Düsennadel 6 ist in der axialen Bohrung 8 längsverschieblich geführt.

Die Düsennadel 6 trägt an ihrem anderen Ende eine auf ihrem Umfang aufsitzende, relativ zur Düsennadel 6 verschiebliche Buchse 1. Die Buchse 1 ist federnd an der Düsennadel 6 abgestützt und grenzt in Anlage gegen ein axial an den Düsenkörper 7 anschließendes Bauteil des Kraftstoffinjektors einen Steuerraum 10 ab, der über einen Zulaufkanal 2, 9 in der Buchse 1 mit dem kraftstoffumströmten Raum auf der Außenseite der Buchse 1 in Verbindung steht.

Der Steuerraum 10 ist von dem unter hohem Druck zugeführten Kraftstoff beaufschlagt und mittels eines in der Figur nicht gezeigten Steuerventils über eine Ablaufdrossel 4 im Sinne eines Öffnens der Einspritzdüse 13 wahlweise druckentlastbar.

Wie Figur 1 und insbesondere die in den Figuren 2 und 3 dargestellten vergrößerten Detaildarstellungen zweier Ausführungsvarianten zeigen, ist der Steuerraum 10 umfangsmäßig durch die die Düsennadel 6 umgebende und dicht an dieser anliegende Buchse 1 begrenzt, die von dem über die Hochdruckbohrung 8 zugeführten Kraftstoff umströmt wird. Die Buchse 1 gibt den zum Steuerraum 10 führenden, eine Zulaufdrossel 2 enthaltenden Zulaufkanal 2, 9 frei.

An der Buchse 1 ist ein Filter 3 zur Filterung des zum Steuerraum 10 zuzuführenden Kraftstoffs vorgesehen, der den Umfang der Buchse 1 umgebend ringförmig ausgebildet ist und die Form der Mantelfläche eines Kreiszylinders hat. Der äußere Umfang der Buchse 1 ist zur Aufnahme des Filters 3 zurückgenommen. Gemäß Figur 2 bildet der zurückgenommene Durchmesser 11 eine umlaufende ringförmige Nut, in der der Filter 3 zwischen zwei radialen Stufen der Nut liegt. Gemäß Figur 3 erstreckt sich der zurückgenommene Durchmesser 11 auf einem Teil der Buchse bis zum oberen Ende der Buchse 1, was den montagemäßigen Vorteil hat, dass der Filter 3 von oben auf die Buchse 1 bis zum Anschlag an einer unteren, durch die Durchmesserzurücknahme gebildeten, radialen Stufe geschoben werden kann. Der Filter 3, vorzugsweise ein Drahtgewebe, kann separat von der Buchse 1 als Gewebezylinder geformt werden. Die Buchse 1 wird mit dem Gewebezylinder umlaufend punktverschweißt.

Weiterhin ist an der Buchse 1 innerhalb des Filters 3 und im Bereich des zurückgenommenen Durchmessers 11 eine den durch den Filter 3 hindurchtretenden Kraftstoffstrom aufnehmende, in Form einer umlaufenden ringförmigen Nut 12 ausgebildete Ausnehmung vorgesehen.

Der zum Steuerraum 10 führende Zulaufkanal enthält die bereits vorher genannte, den Zustrom begrenzende Zulaufdrossel 2, sowie eine den Zustrom sammelnde Vorkammer 9 am Übergang von der Nut 12 zur Zulaufdrossel 2. Gemäß Figur 3 ist die in den Steuerraum mündende Zulaufdrossel 2 so gerichtet, dass die Mündung nicht direkt unterhalb der Ablaufdrossel 4 zu liegen kommen kann. Entsprechend ist die Düsennadel 6 am oberen Ende im Umfang etwas zurückgenommen.

Bei den dargestellten Ausführungsbeispielen ist der zum Steuerraum 10 führende Zulaufkanal 2, 9 in der Buchse 1 ausgebildet. Alternativ kann der zum Steuerraum 10 führende Zulaufkanal auch im Schaft der Düsennadel 6 ausgebildet sein. In diesem Falle müsste die Buchse 1 eine entsprechende, den Zugang zu dem Zulaufkanal freigebende Ausnehmung aufweisen.

Der Filter 3 kann durch ein zylindrisches Drahtgewebe oder Drahtgeflecht mit in Umfangsrichtung und in Längsrichtung verlaufenden Drähten gebildet sein. Vorzugsweise sind die längs, d.h., koaxial zur Buchse verlaufenden Drähte dicker, um eine ausreichende Festigkeit zu gewährleisten. Damit die Drähte sich nicht verschieben können, soll das Drahtgewebe gesintert sein. Alternativ kann der Filter 3 durch ein Gewebelaminat oder einen Sinterwerkstoff gebildet sein. Gemäß noch anderen alternativen Ausführungsformen kann der Filter 3 durch einen Spaltfilter oder einen Filter mit Löchern, insbesondere kreis-, ellipsen- oder polygonförmigen Löchern, gebildet sein.

Der Filter 3 ist selbstreinigend. Durch den in der Hochdruckbohrung 8 an der Außenseite des Filters 3 vorbeiströmenden Kraftstoff werden dort abgelagerte Partikel mitgerissen und in einer für den Kraftstoffinjektor (und auch für die Brennkraftmaschine) nicht schädlichen Weise durch Einspritzen zusammen mit dem Kraftstoff durch die Einspritzdüse 13 in den Brennraum der Brennkraftmaschine beseitigt. Somit ist eine Wartung des Filters 3 nicht erforderlich.

### Bezugszeichenliste

- 1: Buchse
- 2: Zulaufdrossel
- 3: Filter
- 4: Ablaufdrossel
- 5: Feder
- 6: Düsennadel
- 7: Injektorgehäuse, Düsenkörper
- 8: Hochdruckkanal, axiale Bohrung
- 9: Vorkammer
- 10: Steuerraum
- 11: zurückgenommener Durchmesser
- 12: Nut
- 13: Einspritzdüse
- 14: Düsenvorraum

## Patentansprüche

1. Kraftstoffinjektor für Brennkraftmaschinen, der in einem Düsenkörper (7) eine axiale, vom einzuspritzenden Kraftstoff durchströmte Bohrung (8) aufweist, die eine im Düsenkörper (7) axial verschieblich geführte Düsennadel (6) aufnimmt, die an ihrem einen Ende eine Sitzfläche im Düsenkörper besitzt, und die an ihrem anderen Ende eine auf dem Umfang der Düsennadel (6) aufsitzende, relativ zur Düsennadel (6) axial verschiebliche Buchse (1) trägt, die, federnd an der Düsennadel (6) abgestützt, in Anlage gegen ein axial an den Düsenkörper (7) anschließendes Bauteil des Kraftstoffinjektors einen Steuerraum (10) abgrenzt, der über einen Zulaufkanal (2, 9) in der Buchse (1) mit dem kraftstoffumströmten Raum auf der Außenseite der Buchse (1) in Verbindung steht, und der einen von einem Steuerventil gesteuerten Ablaufkanal (4) aufweist,
**dadurch gekennzeichnet,**
**dass** an der Buchse (1) ein Filter (3) zur Filterung des über den Zulaufkanal (2, 9) zum Steuerraum (10) strömenden Kraftstoffs vorgesehen ist.

2. Kraftstoffinjektor nach Anspruch 1,
**dadurch gekennzeichnet,**
**dass** der Filter (3) am Umfang der Buchse (1) vorgesehen ist.

3. Kraftstoffinjektor nach Anspruch 2,
**dadurch gekennzeichnet,**
**dass** der Filter (3) den Umfang der Buchse (1) umgebend ringförmig ausgebildet ist.

4. Kraftstoffinjektor nach Anspruch 3,
**dadurch gekennzeichnet,**
**dass** der Filter (3) in Form der Mantelfläche eines Kreiszylinders ausgebildet ist.

5. Kraftstoffinjektor nach Anspruch 1, 2, 3 oder 4,
**dadurch gekennzeichnet,**
**dass** die Buchse (1) zwei Abschnitte mit unterschiedlichen Umfängen aufweist, und dass der Filter (3) auf dem kleineren, im Umfang zurückgenommenen Durchmesser (11) der Buchse (1) angeordnet ist.

6. Kraftstoffinjektor nach Anspruch 5,
**dadurch gekennzeichnet,**
**dass** die Buchse (1) im Bereich eines steueraumseitigen Abschnitts bis zum Rand gegenüber einem steuerraumabgewandten Abschnitt im Durchmesser zurückgenommen ist, und dass der Durchmesserunterschied eine radiale Stufe für die stirnseitige Anlage des Filters (3) bildet.

7. Kraftstoffinjektor nach Anspruch 5,
**dadurch gekennzeichnet,**
**dass** der zurückgenommene Durchmesser (11) eine den Filter (3) aufnehmende Ausnehmung in Form einer umlaufenden ringförmigen Nut mit zwei radialen Stufen bildet.

8. Kraftstoffinjektor nach einem der Ansprüche 1 bis 7,
**dadurch gekennzeichnet,**
**dass** an der Buchse (1) innerhalb des Filters (3) und im Bereich des zurückgenommenen Durchmessers (11) eine den durch den Filter (3) hindurchtretenden Kraftstoffstrom aufnehmende Ausnehmung (12) ausgebildet ist.

9. Kraftstoffinjektor nach Anspruch 8,
**dadurch gekennzeichnet,**
**dass** die Ausnehmung (12) in Form einer umlaufenden ringförmigen Nut ausgebildet ist.

10. Kraftstoffinjektor nach einem der Ansprüche 1 bis 9,
**dadurch gekennzeichnet,**
**dass** der zum Steuerraum (10) führende Zulaufkanal (2, 9) eine den Zustrom begrenzende Zulaufdrossel (2) enthält.

11. Kraftstoffinjektor nach einem der Ansprüche 1 bis 10,
**dadurch gekennzeichnet,**
**dass** der zum Steuerraum (10) führende Zulaufkanal (2, 9) eine den Zustrom sammelnde Vorkammer (9) enthält.

12. Kraftstoffinjektor nach einem der Ansprüche 1 bis 11,
**dadurch gekennzeichnet,**
**dass** der zum Steuerraum (10) führende Zulaufkanal (2, 9) in der Buchse (1) ausgebildet ist.

13. Kraftstoffinjektor nach einem der Ansprüche 1 bis 12,
**dadurch gekennzeichnet,**
**dass** der zum Steuerraum (10) führende Zulaufkanal (2, 9) im Schaft der Düsennadel (6) ausgebildet ist.

14. Kraftstoffinjektor nach einem der Ansprüche 1 bis 13,
**dadurch gekennzeichnet,**
**dass** der Filter (3) durch ein Drahtgewebe oder ein Drahtgeflecht gebildet ist.

15. Kraftstoffinjektor nach Anspruch 14,
**dadurch gekennzeichnet,**
**dass** das Drahtgewebe oder Drahtgeflecht gesintert ist.

16. Kraftstoffinjektor nach einem der Ansprüche 1 bis 13,
**dadurch gekennzeichnet,**
**dass** der Filter (3) durch ein Gewebelaminat gebildet ist.

17. Kraftstoffinjektor nach einem der Ansprüche 1 bis 13,
**dadurch gekennzeichnet,**
**dass** der Filter (3) durch einen Sinterwerkstoff gebildet ist.

18. Kraftstoffinjektor nach einem der Ansprüche 1 bis 13,
**dadurch gekennzeichnet,**
**dass** der Filter (3) durch einen Spaltfilter gebildet ist.

19. Kraftstoffinjektor nach einem der Ansprüche 1 bis 13,
**dadurch gekennzeichnet,**
**dass** der Filter (3) durch einen Filter mit kreis-, ellipsen- oder polygonförmigen Löchern gebildet ist.

20. Kraftstoffinjektor nach einem der Ansprüche 14 bis 19,
**dadurch gekennzeichnet,**
**dass** der Filter (3) durch Schweißen an der Buchse (1) befestigt ist.

21. Kraftstoffinjektor nach einem der Ansprüche 1 bis 20,
**dadurch gekennzeichnet,**
**dass** der Filter (3) im einzuspritzenden Kraftstoffstrom angeordnet ist und **dadurch** selbstreinigend ist.

## Claims

1. Fuel injector for internal combustion engines, which fuel injector has, in a nozzle body (7), an axial bore (8) which is traversed by the fuel to be injected and which holds a nozzle needle (6), which nozzle needle (6) is guided in an axially movable manner in the nozzle body (7) and, at its one end, has a seat surface in the nozzle body and, at its other end, supports a sleeve (1), which sleeve (1) is seated on the periphery of the nozzle needle (6) and is axially movable relative to the nozzle needle (6) and, while being resiliently supported on the nozzle needle (6), when said sleeve (1) is in contact against a fuel injector component which axially adjoins the nozzle body (7), said sleeve (1) delimits a control chamber (10) which is connected via a supply duct (2, 9) in the sleeve (1) to the chamber, around which fuel flows, on the outer side of the sleeve (1), which control chamber (10) has a discharge duct (4) which is controlled by a control valve,
**characterized**
**in that** a filter (3) for filtering the fuel flowing via the supply duct (2, 9) to the control chamber (10) is provided on the sleeve (1).

2. Fuel injector according to Claim 1,
**characterized**
**in that** the filter (3) is provided on the periphery of the sleeve (1).

3. Fuel injector according to Claim 2,
**characterized**
**in that** the filter (3) is formed annularly so as to surround the periphery of the sleeve (1).

4. Fuel injector according to Claim 3,
**characterized**
**in that** the filter (3) is formed in the shape of the lateral surface of a circular cylinder.

5. Fuel injector according to Claim 1, 2, 3 or 4,
**characterized**
**in that** the sleeve (1) has two sections with different peripheries, and in that the filter (3) is arranged on the relatively small diameter (11), which is recessed in terms of its periphery, of the sleeve (1).

6. Fuel injector according to Claim 5,
**characterized**
**in that** the sleeve (1) is recessed in terms of diameter in the region of a control-chamber-side section up to the edge opposite a section which faces away from the control chamber, and in that the diameter difference forms a radial step for the end-side abutment of the filter (3).

7. Fuel injector according to Claim 5,
**characterized**
**in that** the recessed diameter (11) forms a recess, which holds the filter (3), in the form of an encircling annular groove with two radial steps.

8. Fuel injector according to one of Claims 1 to 7,
**characterized**
**in that** a recess (12) which receives the fuel flow passing through the filter (3) is formed on the sleeve (1) within the filter (3) and in the region of the recessed diameter (11).

9. Fuel injector according to Claim 8,
**characterized**
**in that** the recess (12) is formed in the manner of an encircling annular groove.

10. Fuel injector according to one of Claims 1 to 9,
**characterized**
**in that** the supply duct (2, 9) which leads to the control chamber (10) contains a supply throttle (2) which delimits the supply flow.

11. Fuel injector according to one of Claims 1 to 10,
**characterized**
**in that** the supply duct (2, 9) which leads to the control chamber (10) contains a pre-chamber (9) which accumulates the supply flow.

12. Fuel injector according to one of Claims 1 to 11,
**characterized**
**in that** the supply duct (2, 9) which leads to the control chamber (10) is formed in the sleeve (1).

13. Fuel injector according to one of Claims 1 to 12,
**characterized**
**in that** the supply duct (2, 9) which leads to the control chamber (10) is formed in the shank of the nozzle needle (6).

14. Fuel injector according to one of Claims 1 to 13,
**characterized**
**in that** the filter (3) is formed by a wire cloth or a wire mesh.

15. Fuel injector according to Claim 14,
**characterized**
**in that** the wire cloth or wire mesh is sintered.

16. Fuel injector according to one of Claims 1 to 13,
**characterized**
**in that** the filter (3) is formed by a fabric-based laminate.

17. Fuel injector according to one of Claims 1 to 13,
**characterized**
**in that** the filter (3) is formed by a sintered material.

18. Fuel injector according to one of Claims 1 to 13,
**characterized**
**in that** the filter (3) is formed by a gap filter.

19. Fuel injector according to one of Claims 1 to 13,
**characterized**
**in that** the filter (3) is formed by a filter with circular, elliptical or polygonal holes.

20. Fuel injector according to one of Claims 14 to 19,
**characterized**
**in that** the filter (3) is fastened to the sleeve (1) by welding.

21. Fuel injector according to one of Claims 1 to 20,
**characterized**
**in that** the filter (3) is arranged in the fuel flow to be injected, and is thereby self-cleaning.

## Revendications

1. Injecteur de carburant pour moteurs à combustion interne, qui présente, dans un corps de buse (7), un alésage axial (8) parcouru par du carburant à injecter, qui reçoit une aiguille de buse (6) guidée de manière déplaçable axialement dans le corps de buse (7), qui possède à l'une de ses extrémités une surface de siège dans le corps de buse, et qui porte à son autre extrémité une douille (1) déplaçable axialement par rapport à l'aiguille de buse (6) et reposant sur la périphérie de l'aiguille de buse (6), qui, supportée élastiquement sur l'aiguille de buse (6), en appui contre un composant de l'injecteur de carburant se raccordant axialement au corps de buse (7), délimite un espace de commande (10) qui est en liaison par le biais d'un canal d'amenée (2, 9) dans la douille (1) avec un espace parcouru par du carburant sur le côté extérieur de la douille (1), et qui présente un canal d'évacuation (4) commandé par une soupape de commande,
**caractérisé en ce**
**qu'**un filtre (3) pour la filtration du carburant s'écoulant par le biais du canal d'amenée (2, 9) vers l'espace de commande (10) est prévu au niveau de la douille (1).

2. Injecteur de carburant selon la revendication 1,
**caractérisé en ce que**
le filtre (3) est prévu sur la périphérie de la douille (1).

3. Injecteur de carburant selon la revendication 2,
**caractérisé en ce que**
le filtre (3) est réalisé sous forme annulaire et entoure la périphérie de la douille (1).

4. Injecteur de carburant selon la revendication 3,
**caractérisé en ce que**
le filtre (3) est réalisé sous forme de surface d'enveloppe d'un cylindre circulaire.

5. Injecteur de carburant selon la revendication 1, 2, 3 ou 4,
**caractérisé en ce que**
la douille (1) présente deux portions de pourtours différents et **en ce que** le filtre (3) est disposé sur le plus petit diamètre (11) de la douille (1), de pourtour réduit.

6. Injecteur de carburant selon la revendication 5,
**caractérisé en ce que**
la douille (1), dans la région d'une portion du côté de l'espace de commande, est réduite de diamètre jusqu'au bord par rapport à une portion opposée à l'espace de commande, et **en ce que** la différence de diamètre forme un gradin radial pour l'application du côté frontal du filtre (3).

7. Injecteur de carburant selon la revendication 5,
**caractérisé en ce que**
le diamètre réduit (11) forme un évidement recevant le filtre (3) en forme de rainure annulaire périphérique, avec deux gradins radiaux.

8. Injecteur de carburant selon l'une quelconque des revendications 1 à 7,
**caractérisé en ce que**
sur la douille (1) à l'intérieur du filtre (3) et dans la région du diamètre réduit (11) est réalisé un évidement (12) recevant le flux de carburant traversant le filtre (3).

9. Injecteur de carburant selon la revendication 8,
**caractérisé en ce que**
l'évidement (12) est réalisé sous forme de rainure annulaire périphérique.

10. Injecteur de carburant selon l'une quelconque des revendications 1 à 9,
**caractérisé en ce que**
le canal d'amenée (2, 9) conduisant à l'espace de commande (10) contient un étranglement d'amenée (2) limitant l'afflux.

11. Injecteur de carburant selon l'une quelconque des revendications 1 à 10,
**caractérisé en ce que**
le canal d'amenée (2, 9) conduisant à l'espace de commande (10) contient une préchambre (9) recueillant l'afflux.

12. Injecteur de carburant selon l'une quelconque des revendications 1 à 11,
**caractérisé en ce que** le canal d'amenée (2, 9) conduisant à l'espace de commande (10) est réalisé dans la douille (1).

13. Injecteur de carburant selon l'une quelconque des revendications 1 à 12,
**caractérisé en ce que**
le canal d'amenée (2, 9) conduisant à l'espace de commande (10) est réalisé dans la tige de l'aiguille de buse (6).

14. Injecteur de carburant selon l'une quelconque des revendications 1 à 13,
**caractérisé en ce que**
le filtre (3) est formé par un tissu de fil métallique ou un treillis de fil métallique.

15. Injecteur de carburant selon la revendication 14,
**caractérisé en ce que**
le tissu de fil métallique ou le treillis de fil métallique est fritté.

16. Injecteur de carburant selon l'une quelconque des revendications 1 à 13,
**caractérisé en ce que**
le filtre (3) est formé par un stratifié tissé.

17. Injecteur de carburant selon l'une quelconque des revendications 1 à 13,
**caractérisé en ce que**
le filtre (3) est formé par un matériau fritté.

18. Injecteur de carburant selon l'une quelconque des revendications 1 à 13,
**caractérisé en ce que**
le filtre (3) est formé par un filtre fendu.

19. Injecteur de carburant selon l'une quelconque des revendications 1 à 13,
**caractérisé en ce que**
le filtre (3) est formé par un filtre ayant des perforations circulaires, elliptiques ou polygonales.

20. Injecteur de carburant selon l'une quelconque des revendications 14 à 19,
**caractérisé en ce que**
le filtre (3) est fixé à la douille (1) par soudage.

21. Injecteur de carburant selon l'une quelconque des revendications 1 à 20,
**caractérisé en ce que**
le filtre (3) est disposé dans le flux de carburant à injecter et de ce fait est autonettoyant.
